# EUROPÄISCHE PATENTSCHRIFT

(11) **EP 0 281 878 B1**
(45) Veröffentlichungstag und Bekanntmachung des Hinweises auf die Patenterteilung: **10.10.1990**
(21) Anmeldenummer: 88102950.8
(22) Anmeldetag: 27.02.1988
(51) Int. Cl.: E03C 1/042, F16K 31/46

(54) **Unterputz-Ventil**
Concealed valve
Valve dissimulée

(30) Priorität: 12.03.1987 DE 3707912
(43) Veröffentlichungstag der Anmeldung: 14.09.1988
(73) Patentinhaber: FRIEDRICH GROHE ARMATURENFABRIK GmbH & CO, D-5870 Hemer 1 (DE)
(72) Erfinder: Heimann, Bruno, D-5758 Fröndenberg-Ardey (DE); Derr, Max, D-5860 Iserlohn 5 (DE)

(56) Entgegenhaltungen:
- EP-A- 0 088 984
- DE-A- 3 116 502
- DE-B- 1 205 787
- DE-B- 1 209 516
- US-A- 3 503 586

## Beschreibung

Die Erfindung betrifft ein Unterputz-Ventil für den Sanitärbereich mit den im Oberbegriff des Anspruchs 1 angegebenen Merkmalen. Ein derartiges Ventil ist aus der EP-A 0 088 984 bekannt. Bei dem bekannten Ventil ist es erforderlich, daß nach der Installation in der Gebäudewand und dem Aufbringen des Putzes, Fliesen etc. die vorkragende Schutzhülse und die Hohlspindel auf ein bestimmtes Maß abgelängt werden.

Der Erfindung liegt die Aufgabe zugrunde, das eingangs beschriebene Unterputz-Ventil zu verbessern, so daß ein Ablängvorgang nach der Einbauinstallation in der Gebäudewand entfallen kann.

Diese Aufgabe wird erfindungsgemäß durch die im kennzeichnenden Teil des Anspruchs 1 angegebenen Merkmale gelöst. Weitere Ausgestaltungen der Erfindung sind in den Ansprüchen 2 bis 7 angegeben.

Ausführungsbeispiele der Erfindung sind in der Zeichnung dargestellt und werden im folgenden näher beschrieben. Es zeigt
Figur 1 ein Unterputz-Ventil teilweise im Längsschnitt;
Figur 2 ein Teil des Unterputz-Ventils gemäß Figur 1 mit einem modifizierten Schutzhülsenteil und Verlängerungsstück.

Bei den beiden Ausführungsbeispielen in der Zeichnung sind gleiche oder entsprechende Elemente der Einfachheit halber mit jeweils gleichen Bezugszeichen versehen. Das in der Figur 1 gezeigte Unterputz-Ventil besteht aus einem Ventilgehäuse 1 mit Anschlußöffnungen 10 für 1/2_{"}-Rohrleitungen. In dem Ventilgehäuse 1 ist ein normiertes Ventiloberteil 2 eingeschraubt, welches mit einem axial beweglichen Ventilteller 23 versehen ist, der mit einem im Ventilgehäuse 1 eingeschraubten Ventilsitz 11 zusammenwirkt. Durch Drehung einer Betätigungsspindel 21 wird hierbei die Axialbewegung des Ventiltellers 23 erzeugt. Neben dem vorstehend beschriebenen Ventiloberteil 2 können selbstverständlich auch entsprechend in den Außenabmessungen normierte Ventileinsätze mit Keramikventilscheiben angeordnet werden. Der Ventilein satz wird hierbei ebenfalls in das Ventilgehäuse 1 eingeschraubt und gelangt an dem Ventilsitz 11 zur dichten Anlage, wobei die Regelung des Durchflusses mit zueinander verdrehbaren, aneinanderliegenden, geschliffenen Keramikscheiben erfolgt.

An dem normierten Ventiloberteil 2 ist ein Verlängerungsstück 51 mit einer Verlängerungsspindel 5 sowie eine Schutzhülse 3 befestigbar. Die Schutzhülse 3 ist zweiteilig ausgebildet, wobei die untere Hülse 31 mit einem Feingewinde 24 fest auf das Ventiloberteil 2 aufschraubbar ist. Zur Durchführung des Schraubvorgangs sind im Mantel der Hülse 31 Radialbohrungen 34 ausgebildet. Koaxial zur Hülse 31 ist mit einer Aufnahmeöffnung 511 das Verlängerungsstück 51 mit Hilfe einer Riefenverzahnung 53 drehfest auf der Betätigungsspindel 21 angeordnet. Zur Axialsicherung sind außerdem im Verlängerungsstück 51 im Bereich der Aufnahmeöffnung 511 Schnappzungen 513 ausgebildet, mit denen das Verlängerungsstück 51 in der Stecklage auf der Betätigungsspindel 21 gesichert wird. Auf der Hülse 31 ist ein vorstehender Teil der Schutzhülse 3 als Kappe 32 ausgebildet und mittels Gewinde 33 teleskopartig aufschraubbar angeordnet. Koaxial in der Kappe 32 ist eine Verlängerungsspindel 5 an einer Schulter 322 mit Hilfe eines Sprengrings 55 axial festliegend, aber drehbar gelagert angeordnet. Die Verlängerungsspindel 5 weist dabei eine Axialöffnung 54 auf, in der eine Riefenverzahnung 53 ausgebildet ist, die zusammen mit der auf der Mantelfläche 512 des Verlängerungsstücks 51 ausgebildeten Riefenverzahnung 53 eine drehfeste, aber axial verschiebbare Kupplung der beiden Teile bewirkt. An der äußeren Mantelfläche der Kappe 32 ist außerdem ein Außenbund 321 ausgebildet, an dem sich eine auf der Mantelfläche verschiebbare Rosette 4 ab stützt. An der äußeren Stirnseite der Kappe 32 ist ferner ein Zapfen 52 an der Verlängerungsspindel 5 ausgebildet, auf dem ein Griffstück 6 mit Hilfe einer bekannten Isolier-und Schnapphalterung 61 fixiert ist.

Bei der Montage des Unterputz-Ventils wird zunächst die untere Hülse 31 auf das Ventileinsatzgehäuse 22 geschraubt und das Verlängerungsstück 51 auf die Betätigungsspindel 21 gesteckt. Nunmehr wird die Kappe 32 mit der Verlängerungsspindel 5 und der Rosette 4 soweit auf die Hülse 31 mit dem Gewinde 33 aufgeschraubt, bis die Rosette 4 fest an der Gebäudewand 7 aufliegt und die Gebäudewandöffnung verschließt, wodurch gewährleistet ist, daß der Abstand der Ventilbetätigungseinrichtung von der Wandoberfläche unabhängig von der Ventileinbautiefe ist. Außerdem wird die Schraubverbindung des Gewindes 33 durch diese Anordnung gesichert und die Schutzhülse 3 abgestützt. Nunmehr kann das Griffstück 6 mit Hilfe der Isolier-und Schnapphalterung 61 auf den Zapfen 52 aufgesteckt werden, worauf dann das Unterputz-Absperrventil betriebsbereit ist. Die Schutzhülse 3 sowie das Verlängerungsstück 51 und die Verlängerungsspindel 5 sind so ausgelegt, daß die normal auftretenden Einbautiefen von X bis Y bei Unterputz-Ventilen (z.B. 50 bis 80 mm) stufenlos einstellbar sind.

In Figur 2 ist eine abgewandelte Ausführung des in Figur 1 gezeigten Unterputz-Ventils dargestellt. Hierbei ist eine untere Hülse 31 a und ein Verlängerungsstück 51 a vorgesehen, die beide die gleiche Vorkraglänge aufweisen. Auf der Hülse 31a ist das Gewinde 33 mit einer Ringnut 331 unterteilt. Die Abmessungen der Schutzhülse 3 sowie der Verlängerungsspindel 5 mit dem Verlängerungsstück 51 a sind hierbei so ausgelegt, daß eine stufenlose Verstellung von 80 bis 50 mm Einbautiefe (Y bis X) ermöglicht ist. Bei Sondereinbaufällen kann es jedoch vorkommen, daß nur eine Einbautiefe bis zu 20 mm erzielbar ist. Für diesen Fall kann z.B. vor der Installation des Unterputz-Ventils die Hülse 31 a zusammen mit dem Verlängerungsstück 51 a im Bereich der Ringnut 331 abgetrennt werden. Hiernach ist dann eine stufenlose Einstellung von X bis Y z.B. von 20 bis 50 mm möglich. Um eine relativ einfache Abtrennung zu ermöglichen, können zweckmäßig das Stützrohr 3 und das Verlängerungsstück 51a aus Kunststoff im Spritzgießverfahren hergestellt werden.

## Patentansprüche

1. Unterputz-Ventil für den Sanitärbereich, mit einem Anschlussöffnungen (10) für die zu- und abführende Versorgungsleitung aufweisenden Ventilgehäuse (1) sowie einem Normabmessungen aufweisenden Ventileinsatz oder Ventiloberteil (2) mit einer Betätigungsspindel (21) und einer mit dem Ventileinsatz oder Ventiloberteil (2) verbundenen, die Betätigungsspindel (21) umgebenen Schutzhülse (3), an der ein mit der Betätigungsspindel (21) gekuppelter Betätigungsgriff (6) drehbar gehaltert ist, dadurch gekennzeichnet, dass die Schutzhülse (3) zumindest aus zwei teleskopartig ineinander verschiebbaren Teilen besteht und der vorstehende, eine Teil als Kappe (32) ausgebildet und mittels Gewinde (33) auf den am Ventileinsatzgehäuse (22) befestigten als im Verhältnis zum ersten Teil untere Hülse (31, 31a) ausgebildeten anderen Teil aufgeschraubt ist, wobei an der Kappe (32) ein Außenbund (321) zur Anlage einer Rosette (4) ausgebildet ist, und koaxial in der Schutzhülse (3) an der Betätigungsspindel (21) ein Verlängerungsstück (51, 51 a) drehfest aufgesteckt ist, das mit einer Verlängerungsspindel (5) drehfest aber teleskopartig verschiebbar, stufenlos kuppelbar ist, welche am Stirnbereich der Kappe (32) axial festliegend aber dort drehbar gehaltert ist und einen vorstehenden Zapfen (52) hat, an den Mitteln zur drehfesten Aufnahme des Griffstücks (6) vorgesehen sind.

2. Unterputz-Ventil nach Anspruch 1, dadurch gekennzeichnet, daß das Verlängerungsstück (51,51 a) in der Aufnahmeöffnung (511) und an der äußeren Mantelfläche (512) jeweils Riefenverzahnungen (53) zur drehfesten Verbindung mit der Betätigungsspindel (21) und der Verlängerungsspindel (5) aufweist und die Verlängerungsspindel (5) eine Axialöffnung (54) hat, in die das Verlängerungsstück (51,51a) in Abhängigkeit von der Einbautiefe eintaucht.

3. Unterputz-Ventil nach Anspruch 1 oder 2, dadurch gekennzeichnet, daß die Schutzhülse (3) und das Verlängerungsstück (51,51a) im wesentlichen aus Kunststoff hergestellt sind.

4. Unterputz-Ventil nach einem der Ansprüche 1 bis 3, dadurch gekennzeichnet, daß das Verlängerungsstück (51,51 a) mit Schnappzungen (513) versehen ist, mit denen es zur Axialsicherung an der Betätigungsspindel (21) verrastbar ist.

5. Unterputz-Ventil nach einem der Ansprüche 1 bis 4, dadurch gekennzeichnet, daß die untere Hülse (31 a) und das Verlängerungsstück (51 a) die gleiche Vorkraglänge von dem Ventileinsatz bzw. Ventiloberteil (2) aufweisen und die Hülse (31 a) ein von einer Ringnut (331) unterteiltes Gewinde an der äußeren Mantelfläche hat, wobei wahlweise die Hülse (31 a) zusammen mit dem Verlängerungsstück (51a) an der Ringnut (331) zur Verringerung der Vorkraglänge z. B. mit einer Säge abtrennbar sind.

6. Unterputz-Ventil nach einem der Ansprüche 1 bis 5, dadurch gekennzeichnet, daß die variable Einbautiefe (X bis Y) des Unterputz-Ventils in der Gebäudewand etwa 50 bis 80 mm beträgt.

7. Unterputz-Ventil nach Anspruch 5, dadurch gekennzeichnet, daß die variable Einbautiefe (X bis Y) des Unterputz-Ventils in der Gebäudewand etwa 20 bis 80 mm beträgt.

## Claims

1. Concealed valve for use in sanitary installations, with a valve housing (1) having connecting openings (10) for the incoming and outgoing supply line and a valve insert or valve upper part (2) having standard dimensions with an operating spindle (21) and a protective sleeve (3) connected to the valve insert or valve upper part (2) and surrounding the operating spindle (21), on which protective sleeve there is rotatably mounted an operating handle (6) coupled with the operating spindle (21), characterized in that the protective sleeve (3) comprises at least two parts that are arranged to be telescoped one inside the other, and the projecting one part is constructed as a cap (32) and is screwed by means of a thread (33) onto the other part which is constructed as, in relation to the first part, a lower sleeve (31, 31a) and is secured to the valve insert housing (22), wherein on the cap (32) there is formed an external collar (321) for the engagement of a rose (4), and coaxial in the protective sleeve (3) on the operating spindle (21) there is placed, so that it is resistant to torsion, an extension piece (51, 51 a) which is arranged to be coupled with continuous adjustment, so that it is resistant to torsion but capable of telescoped displacement, with an extension spindle (5) which is mounted, so as to be axially fixed but rotatable, on the end region of the cap (32) and has a projecting pin (52) on which means are provided for receiving the grip piece (6) in a manner resistant to torsion.

2. A concealed valve according to claim 1, characterized in that the extension piece (51, 51 a) has in the receiving opening (511) and on the outer circumferential surface (512) ribbed toothings (53) for connection resistant to torsion with the operating spindle (21) and the extension spindle (5), and the extension spindle (5) has an axial opening (54) into which the extension piece (51, 51a) enters in dependence on the installation depth.

3. A concealed valve according to claim 1 or 2, characterized in that the protective sleeve (3) and the extension piece (51, 51a) are manufactured substantially of plastics material.

4. A concealed valve according to one of claims 1 to 3, characterized in that the extension piece (51, 51 a) is provided with snap-action tongues (513) with which it may be locked to fix it axially on the operating spindle (21).

5. A concealed valve according to one of claims 1 to 4, characterized in that the lower sleeve (31a) and the extension piece (51a) have the same projecting length from the valve insert or valve upper part (2) and the sleeve (31 a) has a thread on its outer circumferential surface divided by an annular groove (331), the sleeve (31a) together with the extension piece (5) being arranged to be cut off, for example using a saw, to reduce the projecting length.

6. A concealed valve according to one of claims 1 to 5, characterized in that the variable installation depth (X to Y) of the concealed valve in the building wall is approximately 50 to 80 mm.

7. A concealed valve according to claim 5, characterized in that the variable installation depth (X to Y) of the concealed valve in the building wall is approximately 20 to 80 mm.

## Revendications

1. Robinet à encastrer pour des applications sanitaires, comportant un boîtier de robinet (1) muni d'orifices de branchement (10) pour les conduites d'arrivée et de sortie ainsi qu'une garniture de robinet présentant des dimensions normalisées ou une partie supérieure de robinet (2) avec une broche de manoeuvre (21) et une douille de protection (3) reliée à la garniture de robinet ou à la partie supérieure de robinet (2) et entourant la broche de manoeuvre (21), douille qui porte à rotation une poignée de manoeuvre (6) couplée à la broche de manoeuvre (21), robinet caractérisé en ce que la douille de protection (3) se compose d'au moins deux parties coulissant télescopiquement l'une dans l'autre et la partie en saillie est en forme de capuchon (32) et est vissée sur l'autre partie par l'intermédiaire d'un filetage (33), cette autre partie réalisée en forme de douille inférieure (31, 31 a) étant fixée par rapport à la première partie sur le boîtier de garniture de robinet (22), le capuchon (32) comportant un collet extérieur (321) pour servir d'appui à une rosace (4) et une pièce de prolongement (51, 51 a) peut s'emmancher solidairement en rotation dans la douille de protection (3) sur la broche de manoeuvre (21), cette pièce pouvant être couplée à une broche de prolongement (5) de manière solidaire en rotation, mais coulissante en continu de manière télescopique, cette pièce étant maintenue dans la zone frontale du capuchon (32) de manière fixe axialement mais libre en rotation, et possède un embout (52) en saillie muni de moyens pour recevoir la poignée de manoeuvre (6), solidairement en rotation.

2. Robinet à encastrer selon la revendication 1, caractérisé en ce que la pièce de prolongement (51, 51 a) comporte dans le logement de réception (511) et sur la surface-enveloppe extérieure (512) chaque fois des rainures dentées (53) pour réaliser une liaison solidaire en rotation avec la broche de manoeuvre (21) et la broche de prolongement (5) et en ce que la broche de prolongement (5) comporte un orifice axial (54) dans lequel pénètre la pièce de prolongement (51, 51a) en fonction de la profondeur d'encastrement.

3. Robinet à encastrer selon la revendication 1 ou 2, caractérisé en ce que la douille de protection (3) et la pièce de prolongement (51, 51 a) sont réalisées principalement en matière synthétique.

4. Robinet à encastrer selon l'une des revendications 1 à 3, caractérisé en ce que la pièce de prolongement (51, 51a) est munie de languettes d'encliquetage (513) qui permettent de l'encliqueter pour la bloquer axialement sur la broche de manoeuvre (21).

5. Robinet à encastrer selon l'une des revendications 1 à 4, caractérisé en ce que la douille inférieure (31 a) et la pièce de prolongement (51 a) ont la même longueur en saillie par rapport à la garniture de robinet ou la partie de robinet (2) et la douille (31) comporte un filetage subdivisé par une gorge annulaire (331) dans sa surface enveloppe extérieure, et au choix la douille (31 a) avec la pièce de prolongement (51 a) peuvent être coupées au niveau de la gorge annulaire (331) pour réduire la longueur en saillie, par exemple en utilisant une scie.

6. Robinet à encastrer selon l'une des revendications 1 à 5, caractérisé en ce que la profondeur d'encastrement variable (X jusqu'à Y) du robinet à encastrer dans le mur est de l'ordre de 50 à 80 mm.

7. Robinet à encastrer selon la revendication 5, caractérisé en ce que la profondeur d'encastrement variable (X jusqu'à Y) du robinet à encastrer dans le mur est de l'ordre de 20 à 80 mm.
